# EUROPÄISCHE PATENTSCHRIFT

(11) **EP 1 936 052 B1**
(45) Veröffentlichungstag und Bekanntmachung des Hinweises auf die Patenterteilung: **21.11.2012**
(21) Anmeldenummer: 06405527.0
(22) Anmeldetag: 19.12.2006
(51) Int. Cl.: E03D 11/14

(54) **Montagevorrichtung für die Befestigung eines Sanitärapparates**
Mounting device for attaching a sanitary device
Dispositif de montage destiné à la fixation dýun appareil sanitaire

(43) Veröffentlichungstag der Anmeldung: 25.06.2008
(73) Patentinhaber: Geberit International AG, 8645 Jona (CH)
(72) Erfinder: Von Ballmoos, Mario, 8645 Jona (CH); Weber, Lothar, 8646 Wagen (CH)
(74) Vertreter: Frischknecht, Harry Ralph

(56) Entgegenhaltungen:
- EP-A- 1 327 724
- EP-A- 1 335 077
- EP-A2- 0 798 423
- DE-A1- 3 309 460
- DE-A1- 19 700 398

## Beschreibung

Die Erfindung betrifft eine Montagevorrichtung nach dem Oberbegriff des Anspruchs 1.

Eine Montagevorrichtung dieser Art ist im Stand der Technik durch die EP-A-1 327 724 bekannt geworden. Diese weist einen Tragrahmen auf, der mit Laschen an einer Gebäudewand zu befestigen ist. An einer unteren Traverse des Tragrahmens ist ein Ablaufrohr befestigt, das mit einem nach unten ragenden Bereich zu einer Vorderseite des Tragrahmens im Wesentlichen bündig ist, diese Bündigkeit ermöglicht eine Vergleichsweise kleine Vorwandtiefe.

Die EP-A-0 798 423 offenbart eine Montagevorrichtung für einen Sanitärkörper, der einen Wasserbehälter aufweist, der mit einem nach unten ragenden Teil am Gebäudeboden abgestützt ist. Ein Tragrahmen und eine Traverse sind nicht vorgesehen. Die Montage vorrichtung stützt sich mit einer einseitigen Fußstütze entweder rechts oder links vom Ablaufrohr am Boden ab.

Die DE-A-197 00 398 offenbart ein Unterputzgestell, das zwei längsverstellbare Stützfüsse aufweist. Das Gestellstützt sich mittels eines Befestigungselements an der Gebäudewand ab.

Eine weiter Montagevorrichtung ist im Stand der Technik durch die DE 201 05 411 U des Anmelders bekannt geworden. Der Tragrahmen ist hier mit zwei Fussstützen auf einem Gebäudeboden abgestellt. An einer unteren Traverse, welche über dem Gebäudeboden horizontal verläuft, ist mit einer Rohrschelle das Ablaufrohr befestigt. Der nach unten ragende Bereich ist hinter dieser Traverse angeordnet und kann zur Anpassung an die Entsorgungsleitung verschwenkt werden. Zum Spülen des Sanitärartikels ist im Tragrahmen ein Unterputzspülkasten befestigt, an dem ein nach unten ragendes Spülrohr angeschlossen ist.

Durch die EP 1 431 467 A des Anmelders ist ein Unterputzspülkasten bekannt geworden, der mit einer sehr geringen Tiefe von beispielsweise 8 cm herstellbar ist. Ein solcher Spülkasten ermöglicht eine besonders raumsparende Montage. Der Spülkasten ist ähnlich einem Baustein in einer Gebäudewand einbaubar. Bei einem WC, bei dem der Spülkasten in einem Tragrahmen vor einer Gebäudewand montiert wird, war bisher vor allem im Ablaufbereich eine solch geringe Bautiefe nicht erreichbar.

Der Erfindung liegt die Aufgabe zugrunde, eine Montagevorrichtung der genannten Art zu schaffen, die bei verminderter Vorwandtiefe und schwenkbarem Ablaufrohr stabil an einem Gebäudeboden abstützbar ist. Die Montagevorrichtung soll trotzdem kostengünstig herstellbar und montierbar sein.

Die Aufgabe ist bei einer gattungsgemässen Montagevorrichtung gemäss Anspruch 1 gelöst.

Gemäss der Erfindung ist vorgesehen, dass der Tragrahmen lediglich eine Fussstütze aufweist, die so angeordnet ist, dass der genannte Bereich des Ablaufrohres schwenkbar ist. Dadurch ist es möglich, auch bei der reduzierten Vorwandtiefe das Ablaufrohr zu schwenken und damit an den Anschluss der Entsorgungsleitung anzupassen.

Die Fussstütze ist an der unteren Traverse befestigt. Die Fussstütze ist nach einer Weiterbildung der Erfindung wesentlich nach innen versetzt, an welcher vorzugsweise auch das Ablaufrohr befestigt ist. Die Fussstütze kann dadurch näher gegen die Mitte des Tragrahmens angeordnet werden, was eine höhere Stabilität ermöglicht. Die Stabilität kann weiter erhöht werden, wenn gemäss einer Weiterbildung der Erfindung die Fussstütze über einen Steg mit einer der genannten Vertikalstreben des Tragrahmens verbunden ist. Ein Absenken des Sanitärartikels bei Belastung kann dadurch noch weiter vermindert werden.

Die Fussstütze ist in zwei unterschiedlichen Ausrichtungen montierbar, wobei sie von der Vorderseite des Tragrahmens gesehen, in der einen Ausrichtung links und in der anderen Ausrichtung rechts des Ablaufrohres angeordnet ist. In der einen Ausrichtung kann das Ablaufrohr links und in der anderen Ausrichtung rechts verschwenkt werden. Dies ergibt insgesamt einen besonders grossen Schwenkbereich für das Ablaufrohr. Gleichzeitig ist auch eine sehr stabile Abstützung lediglich mit einer Fussstütze möglich.

Die Stabilität ist besonders gross, da erfindungsgemaß an der genannten Fussstütze wenigstens ein Befestigungselement zum Abstützen der Fußstütze und da mit indirekt des Tragrahmens resp. des Sanitärartikels an einer Gebäudewand angeordnet sind. Die Fussstütze ist damit sowohl am Gebäudeboden als auch an der Gebäudewand abgestützt und kann damit besonders hohe Lasten aufnehmen.

Eine Anpassung der genannten Abstützung an der Gebäudewand ist möglich, da gemäss der Erfindung wenigstens ein Befestigungselement an der Fussstütze verschiebbar befestigt ist. Damit ist eine optimale Abstützung bei unterschiedlichen Schwenkwinkeln des Ablaufrohres möglich.

Ein besonders günstiger Schwenkbereich ergibt sich dann, wenn das Ablaufrohr am oberen Ende unterhalb der genannten Traverse schwenkbar befestigt ist.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: eine Ansicht der Vorderseite der erfindungsgemässen Montagevorrichtung,
- Figur 2: eine Seitenansicht der erfindungsgemässen Montagevorrichtung und
- Figur 3: eine Ansicht der Rückseite der erfindungsgemässen Montagevorrichtung.

Die Montagevorrichtung 1 besitzt einen Tragrahmen 2, an dem ein Sanitärartikel 14 befestigbar ist, der in den Figuren 1 und 2 lediglich angedeutet ist. Der Sanitärartikel 14 ist insbesondere eine Klosettschüssel aus Keramik, kann aber auch beispielsweise eine Urinalschüssel oder eine Bidetschüssel sein. Die Spülung des Sanitärartikels 14 erfolgt mit einem Spülkasten 11, der vorzugsweise ein Unterputzspülkasten ist. Dieser ist über ein Spülrohr 13 mit dem Sanitärartikel 14 in an sich bekannter Weise verbindbar. Die Entsorgung des Sanitärartikels 14 erfolgt über ein Ablaufrohr 23, das an einem oberen Ende eine Einlauföffnung 24 und an einem unteren Ende eine Auslauföffnung 26 aufweist. Die Einlauföffnung 24 wird an einen hier nicht gezeigten Ablaufstutzen des Sanitärartikels 14 angeschlossen. Die Auslauföffnung 26 wird an eine hier nicht gezeigte Entsorgungsleitung angeschlossen. Der Anschluss ist beim gezeigten Ausführungsbeispiel seitlich und gemäss Figur 1 links. Möglich ist aber auch ein Anschluss seitlich rechts oder ein Anschluss vertikal nach unten.

Die Montagevorrichtung 1 steht auf einem Gebäudeboden 18 und ist an einer Rückseite 16 an einer Gebäudewand 17 abgestützt, wie dies insbesondere die Figur 2 zeigt. Ein wesentlicher Aspekt der Erfindung ist die in Figur 2 gezeigte Elementtiefe T, die möglichst klein sein soll. Diese Elementtiefe T beträgt beim gezeigten Ausführungsbeispiel 84 mm. Vorzugsweise beträgt diese Elementtiefe T weniger als 90 mm. Diese vergleichsweise kleine Elementtiefe T ermöglicht eine raumsparende Montage. Diese Elementtiefe T erstreckt sich über die gesamte Höhe der Montagevorrichtung 1.

Der Tragrahmen 2 besitzt zwei parallel zueinander und vertikal verlaufende Vertikalstreben 3, die durch eine obere Traverse 7 und eine untere Traverse 6 sowie über eine Befestigungsplatte 8 miteinander verbunden sind. Die Befestigungsplatte 8 bildet ebenfalls eine untere Traverse. Die Vertikalstreben 3 sind jeweils am oberen Ende mit einem Wandanker 5 mit der Gebäudewand 17 verbunden. Eine weitere Abstützung an der Gebäudewand 17 erfolgt mit Befestigungswinkeln 9, die an Streben 10 angeordnet sind. Seitlich am Tragrahmen 2 sind Profile 4 befestigt, die in an sich bekannter Weise zum Beplanken der Montagevorrichtung 1 dienen.

Im Tragrahmen 2 ist der Spülkasten 11 befestigt, der eine vergleichsweise kleine Tiefe aufweist, wie dies beim Spülkasten nach der EP 1 431 467 A der Fall ist. Im oberen Bereich besitzt der Spülkasten 11 eine Revisionsplatte 12 die für eine Revision abnehmbar ist. Durch diese Revisionsplatte 12 führt eine hier nicht gezeigte Drückerstange, mit welcher eine Spülung auslösbar ist. Die Betätigung erfolgt beispielsweise über eine hier nicht gezeigte Taste. Am unteren Ende ist der Spülkasten 11 über das Spülrohr 13 mit dem Sanitärartikel 14 verbunden. Das Spülrohr 13 leitet bei einer Spülung Spülwasser in den Sanitärartikel 14, beispielsweise in einen hier nicht gezeigten Spülrand. Anstelle des gezeigten Spülkastens 11 ist aber auch eine andere geeignete Spülvorrichtung denkbar.

Der Sanitärartikel 14 ist mit hier nicht gezeigten Gewindestangen an der Befestigungsplatte 8 verbunden. Diese besitzt hierzu entsprechende Bohrungen 32. Die untere Traverse 6 befindet sich unmittelbar unterhalb der Befestigungsplatte 8. An dieser ist mittig eine Rohrschelle 27 befestigt, welche das Ablaufrohr 23 mit der unteren Traverse 6 und damit mit dem Tragrahmen 2 verbindet. Die Befestigung erfolgt so, dass sich das Ablaufrohr 23 unterhalb der unteren Traverse 6 befindet. Die Rohrschelle 27 ist vorzugsweise so ausgebildet, dass sie um einige Millimeter in der Tiefe verstellbar ist. Dies kann beispielsweise über eine hier nicht näher gezeigte verschiebbare Platte erfolgen. Durch eine solche Einstellung kann das Ablaufrohr 23 so positioniert werden, dass ein nach unten ragender Bereich 25 genau zu der in Figur 2 gezeigten Vorderseite 15 bündig ist. Der Bereich 25 bildet einen Durchgangskanal, welcher das zu entsorgende Wasser nach unten zur Auslauföffnung 26 leitet. Der Aussendurchmesser des Ablaufrohrs 23 entspricht im Wesentlichen der oben genannten Elementtiefe T. Der Durchmesser beträgt somit ebenfalls etwa 84 mm. Dieser Durchmesser kann aber auch etwas grösser oder kleiner sein. Vorzugsweise ist dieser Durchmesser kleiner als 90 mm. Aufgrund der Bündigkeit des Ablaufrohres 23 mit der Vorderseite 15, kann im Entsorgungsbereich eine Elementtiefe T erreicht werden, die im Wesentlichen der Tiefe eines Spülkastens nach der EP 1 431 467 A entspricht.

Der Bereich 25 verläuft gemäss Figur 1 für einen seitlichen Anschluss an die Entsorgungsleitung schräg nach unten. Der Bereich 25 kann aber auch vertikal nach unten führen.

An der Unterseite der Befestigungsplatte 8 ist eine Fussstütze 28 befestigt, die vertikal nach unten ragt und die mit einem ausziehbaren Fussteil 33 am Gebäudeboden 18 abgestützt ist. Der Fussteil 33 besitzt eine vertikal abstehende Platte 29, die auf dem Fussboden 18 aufliegt. Zur Stabilisierung des Tragrahmens 2 ist die Fussstütze 28 über eine horizontal verlaufende Strebe 30 mit einem Verlängerungsteil 34 einer Vertikalstrebe 3 verbunden. Zudem ist wiederum zur Versteifung des Tragrahmens 2 die Fussstütze 28 mit dem Befestigungselement 20 an der Gebäudewand 17 abgestützt. Das Befestigungselement 20 besteht im Wesentlichen aus einer Befestigungsplatte 21, die gemäss Figur 2 mittels eines Gewindebolzens 31 mit einem Teller 22 verbunden ist. Der Teller 22 kann mit Befestigungsschrauben an der Gebäudewand 17 festgeschraubt werden. Der Abstand zwischen der Befestigungsplatte 21 und dem Teller 22 ist einstellbar. Zudem ist das Befestigungselement 20 verschiebbar an der Fussstütze 28 befestigt. Das Befestigungselement 20 kann wahlweise auch an der Traverse 6 oder an der Befestigungsplatte 8 befestigt werden. Denkbar ist auch zweites Befestigungselement 19, das in Figur 1 mit strichpunktierten Linien gezeigt ist. Denkbar ist auch eine Ausführung, bei welcher lediglich das Befestigungselement 19 vorgesehen ist. Auch dieses Befestigungselement 19 ist verschiebbar an der unteren Traverse 6 bzw. an der Befestigungsplatte 8 befestigt. Durch die Verstellbarkeit bzw. Austauschbarkeit der Befestigungselemente 19 und 20 kann der Neigungswinkel des Ablaufrohres 23 in einem weiten Bereich hergestellt werden. Die Befestigungselemente 19 und 20 sind vorzugsweise gleich ausgebildet. Es ist zudem möglich, die Fussstütze 28 und die Strebe 30 in der Figur 1 links von der Rohrschelle 27 anzuordnen. Das Ablaufrohr 23 kann in diesem Fall in der Figur 1 rechts von der Rohrschelle 27 schräg nach unten verlaufen, so dass die Auslauföffnung 26 nach rechts oder nach unten an die Entsorgungsleitung anschliessbar ist. Der Verlängerungsteil 34 wird dann entsprechend an der linken Vertikalstrebe 3 befestigt.

Wie die Figur 1 zeigt, befindet sich die Fussstütze 28 hinter dem Sanitärartikel 14 und zudem nahe bei der Rohrschelle 27. Dadurch können die vom Sanitärartikel 14 auf die Befestigungsplatte 8 einwirkenden Kräfte besonders wirksam aufgenommen werden. Durch die Befestigungselemente 19 und 20 wird der Tragrahmen 2 weiter versteift. Absenkungen des Sanitärartikels 14 können damit minimal gehalten werden. Die Belastung auf die Befestigungsplatte 8 bzw. auf den Tragrahmen 2 können durch die Abstützung am Gebäudeboden 18 und der Gebäudewand 17 aufgenommen werden.

### Bezugszeichenliste

- 1: Montagevorrichtung
- 2: Tragrahmen
- 3: Vertikalstrebe
- 4: Profile
- 5: Wandanker
- 6: untere Traverse
- 7: obere Traverse
- 8: Befestigungsplatte
- 9: Befestigungswinkel
- 10: Strebe
- 11: Spülkasten
- 12: Revisionsplatte
- 13: Spülrohr
- 14: Sanitärartikel
- 15: Vorderseite
- 16: Rückseite
- 17: Gebäudewand
- 18: Gebäudeboden

- 19: Befestigungselement
- 20: Befestigungselement
- 21: Befestigungsplatte
- 22: Teller
- 23: Ablaufrohr
- 24: Einlauföffnung
- 25: Bereich
- 26: Auslauföffnung
- 27: Rohrschelle
- 28: Fussstütze
- 29: Platte
- 30: Strebe
- 31: Gewindebolzen
- 32: Bohrungen
- 33: Fussteil
- 34: Verlängerungsteil
- T: Elementtiefe

## Patentansprüche

1. Montagevorrichtung zur Befestigung eines Sanitärartikels (14), insbesondere einer Klosettschüssel, mit einem Tragrahmen (2), der eine Vorderseite (15) und eine Rückseite (16) aufweist, mit wenigstens zwei Vertikalstreben (3) und einer unteren Traverse (6, 8), welche diese beiden Vertikalstreben (3) miteinander verbindet und mit einem Ablaufrohr (23), das an der genannten Traverse (6, 8) befestigt und an einem oberen Ende eine Einlauföffnung (24) und an einem unteren Ende eines nach unten ragenden Bereichs (25) eine an eine Entsorgungsleitung anschliessbare Auslauföffnung (26) aufweist, wobei der nach unten ragende Bereich (25) zur Vorderseite (15) des Tragrahmens (2) im Wesentlichen bündig ist, **dadurch gekennzeichnet, dass** der Tragrahmen (2) über lediglich eine Fussstütze (28) an einem Gebäudeboden (18) abstützbar ist, die Fussstütze (28) an der genannten unteren Traverse (6, 8) befestigt ist, die Fussstütze (28) im Abstand zu einer Vertikalstrebe (3) angeordnet ist, die Fussstütze (28) von der Vorderseite (15) des Tragrahmens (2) gesehen links oder rechts des Ablaufrohres (23) befestigbar ist, dass an der Fussstütze (28) ein Befestigungselement (19, 20) angeordnet ist, welches den Tragrahmen (2) an der Gebäudewand (17) abstützt und dass das Befestigungselement (19, 20) eine Befestigungsplatte (21) aufweist, die verschiebbar mit der Fussstütze (28) verbindbar ist.

2. Montagevorrichtung nach Anspruch 1, **dadurch gekennzeichnet, dass** die Fussstütze (28) einen ausziehbaren Fussteil (33) aufweist, der eine seitlich vorragende Platte (28) aufweist.

3. Montagevorrichtung nach Anspruch 1 oder 2, **dadurch gekennzeichnet, dass** das Befestigungselement (19, 20) einen an der Gebäudewand (17) befestigbaren Teller (22) aufweist.

4. Montagevorrichtung nach einem der Ansprüche 1 bis 3, **dadurch gekennzeichnet, dass** das Ablaufrohr (23) unterhalb der genannten unteren Traverse (6, 8) angeordnet ist.

5. Montagevorrichtung nach einem der Ansprüche 1 bis 4, **dadurch gekennzeichnet, dass** das Ablaufrohr (23) in der Tiefe verstellbar an der unteren Traverse (6, 8) befestigt ist.

## Claims

1. A mounting device for attaching a sanitary device (14), in particular a toilet bowl, with a support frame (2) having a front side (15) and a back side (16), with at least two vertical struts (3) and a lower crossbar (6, 8) which connects these two vertical struts (3) to each other, and with a drain pipe (23) which is attached to the mentioned crossbar (6, 8) and has an inlet opening (24) at an upper end, and has an outlet end (26) that can be connected to a disposal line and is located at a lower end of a downwardly protruding region (25), wherein the downwardly protruding region (25) is substantially flush with the front side (15) of the support frame (2), **characterized in that** the support frame (2) can be supported on a building floor (18) by means of only one foot support (28), the foot support (28) is attached to the mentioned lower crossbar (6, 8), the foot support (28) is arranged spaced apart from a vertical strut (3), the foot support (28), viewed from the front side (15) of the support frame (2), can be attached to the left or the right of the drain pipe (23), that a fastening element (19, 20) is arranged on the foot support (28), which fastening element supports the support frame (2) on the building wall (17), and that the fastening element (19, 20) has a fastening plate (21) which can be displaceably connected to the foot support (28).

2. The mounting device according to claim 1, **characterized in that** the foot support (28) has an extendable foot part (33) having a laterally protruding plate (28).

3. The mounting device according to claim 1 or claim 2, **characterized in that** the fastening element (19, 20) has a disk (22) which can be attached to the building wall (17).

4. The mounting device according to any one of the claims 1 to 3, **characterized in that** the drain pipe (23) is arranged below the mentioned crossbar (6, 8).

5. The mounting device according to any one of the claims 1 to 4, **characterized in that** the drain pipe (23) is attached to the lower crossbar (6, 8) and is adjustable in depth.

## Revendications

1. Dispositif de montage pour la fixation d'un article sanitaire (14), en particulier d'une cuvette de WC, comprenant un cadre porteur (2), qui présente un côté avant (15) et un côté arrière (16), au moins deux montants verticaux (3) et une traverse (6, 8) inférieure, laquelle relie les deux montants verticaux (3) l'un à l' autre et un tuyau d'écoulement (23), qui est fixé sur ladite traverse (6, 8) et présente sur une extrémité supérieure une ouverture d'entrée (24) et sur une extrémité inférieure d'une zone (25) dépassant vers le bas une ouverture d'écoulement (26) pouvant être raccordée à une conduite d'évacuation, la zone (25) dépassant vers le bas étant sensiblement au même niveau que le côté avant (15) du cadre porteur (2), **caractérisé en ce que** le cadre porteur (2) est soutenu par uniquement un support de pied (28) sur un sol de bâtiment (18), le support de pied (28) étant fixé sur ladite traverse (6, 8) inférieure, le support de pied (28) étant disposé à distance d'un montant vertical (3), le support de pied (28) pouvant être fixé à gauche ou à droite du tuyau d'écoulement (23), vu du côté avant (15) du cadre porteur (2), **caractérisé en ce qu'**un élément de fixation (19, 20) est disposé sur le support de pied (28), lequel élément supporte le cadre porteur (2) sur la paroi de bâtiment (17) et **en ce que** l'élément de fixation (19, 20) présente une plaque de fixation (21), qui peut être reliée de façon coulissante au support de pied (28).

2. Dispositif de montage selon la revendication 1, **caractérisé en ce que** le support de pied (28) présente une partie de pied (33) extensible, qui présente une plaque (28) dépassant sur le côté.

3. Dispositif de montage selon la revendication 1 ou 2, **caractérisé en ce que** l'élément de fixation (19, 20) présente un plateau (22) pouvant être fixé sur la paroi de bâtiment (17).

4. Dispositif de montage selon l'une des revendications 1 à 3, **caractérisé en ce que** le tuyau d'écoulement (23) est disposé au-dessous de ladite traverse (6, 8) inférieure.

5. Dispositif de montage selon l'une des revendications 1 à 4, **caractérisé en ce que** le tuyau d'écoulement (23) est fixé sur la traverse (6, 8) inférieure, réglable dans la profondeur.
